# FASCICULE DE BREVET EUROPEEN

(11) **EP 0 274 145 B1**
(45) Date de publication et mention de la délivrance du brevet: **17.07.1991**
(21) Numéro de dépôt: 87202287.6
(22) Date de dépôt: 23.11.1987
(51) Int. Cl.: F41B 11/00

(54) **Arme à air comprimé**
Druckluftwaffe
Air gun

(30) Priorité: 12.12.1986 BE 2061106
(43) Date de publication de la demande: 13.07.1988
(73) Titulaire: RUTTEN S.A. ELECTROMECANIQUE, B-4040 Herstal (BE)
(72) Inventeur: Rutten, Léon, B-4020 Liège (BE); Rutten, Jean, B-4950 Chaudfontaine (BE)
(74) Mandataire: Dellicour, Paul

(56) Documents cités:
- DE-B- 1 093 706
- DE-C- 709 520
- FR-A- 914 885
- GB-A- 571 163
- US-A- 2 329 925
- US-A- 2 411 934
- US-A- 2 413 416
- US-A- 2 773 425
- US-A- 2 834 332
- US-A- 2 845 001
- US-A- 2 847 908
- US-A- 3 192 915
- US-A- 3 427 925
- US-A- 4 665 885

## Description

L'invention concerne une arme à air comprimé du type pourvu d'un piston pouvant provoquer la compression de l'air contenu dans une chambre et d'un ressort agissant sur le piston.

Cette arme peut être une carabine, un révolver ou autre, destiné à la compétition, un jouet, etc.

Il est connu que l'inconvénient majeur des armes à ressort et à piston est incontestablement l'armement manuel, toujours difficile même pour un adulte.

Cet inconvénient est présent dans les armes du type susdit qui sont décrits dans DE-B-1 093 706 et DE-C-709 520. Dans ces armes la compression de l'air contenu dans la chambre est obtenue par un déplacement manuel du piston dans cette chambre, ce piston compressant le ressort. Dans l'arme selon DE-B-1 093 706 la chambre est télescopique, le tube avant, contenant le piston, pouvant être amené en arrière pour armer l'arme. Dans l'arme selon DE-C-709 520 le piston est déplacé en comprimant le ressort par un levier lors du "cassage" de l'arme.

Le but de l'invention est de rémedier audit inconvénient et à d'autres inconcénients des armes à air comprimé connues en sorte d'obtenir une arme ne nécessitant plus un armement par "cassage" ou télescopage de l'arme.

A cet effet, l'arme comprend un mécanisme de transport pour déplacer le piston dans une direction à l'encontre du ressort, ce mécanisme comprenant un moteur électrique alimenté par batterie, un élément rigide mobile linéairment déplaçable dans une direction parallèle à la direction de déplacement du piston et une transmission mécanique entre cet élément mobile et le moteur transformant le mouvement rotatif de l'axe du moteur en une translation linéaire de l'élément mobile, et des moyens d'accrochage montés sur l'élément mobile pour accrocher, lors de la translation du piston à l'encontre du ressort, une partie se déplaçant avec ce piston, le moteur, la batterie et le mécanisme de transport étant incorporés dans l'arme.

Une arme à air comprimé contenant un mécanisme de transport pour déplacer le piston est connue de US-A-2 834 332. Dans ce brevet, une arme jouet est décrite dont la culasse fait office de piston pouvant provoquer la compression de l'air contenu dans une chambre. Le mécanisme de transport deplaçant la culasse formant piston à l'encontre d'un ressort pour comprimer l'air est un electro-aimant dont le solénoïde est alimenté par une pile montée dans la crosse. Dans une arme à air comprimé réelle il n'est non seulement pas pratique que la culasse soit mobile mais surtout les énergies en jeu sont mille fois plus fortes que dans un jouet. Si dans une arme réelle un solénoïde serait utilisé il faudrait un solénoïde énorme, totalement impossible à incorporer dans l'arme.

US-A-3 192 915 concerne un appareil pour lancer des projectiles de nourriture qui comprend dans une forme de réalisation un mécanisme pour déplacer dans une chambre une pièce de plomb à l'encontre d'un ressort, ce mécanisme comprenant un câble connecté à la pièce de plomb et enroulé sur un tambour entraîné par un moteur électrique. Cet appareil n'utilise cependant pas d'air comprimé comme force motrice pour le projectile mais la pièce de plomb qui est mis en mouvement par la détention du ressort engage et propulse directement le projectile.

En plus, le câble est fixé à demeure à la pièce de plomb de sorte que lors de la détente du ressort le câble est subitement déroulé à grande vitesse. US-A-3 192 915 décrit également une forme de réalisation à air comprimé, mais cette forme de réalisation ne comprend ni ressort, ni pièce de plomb, ni piston, l'air étant comprimé dans un réservoir par un compresseur.

Dans une forme de réalisation particulière de l'invention la transmission mécanique comprend un élément rotatif monté à rotation dans l'arme, et coopérant avec l'élément mobile de manière à ce qu'une rotation de l'élément rotatif soit transformée en une translation de l'élément mobile.

Afin de mieux faire ressortir les caractéristiques et avantages de l'invention, des exemples de mise en oeuvre sont décrits ci-après avec référence aux dessins annexés, dans lesquels:
la figure 1 représente schématiquement une carabine selon l'invention;
la figure 2 représente à échelle agrandie la partie indiquée par F2 à la figure 1;
la figure 3 représente une vue semblable à celle de la figure 2 mais pour une variante;
La figure 4 représente une coupe selon la ligne IV-IV de la figure 3;
les figures 5 et 6 représentent des vues semblables à celle de la figure 3, dans deux autres positions.

La figure 1 représente une carabine à air 1 constituée, de manière traditionelle, par deux parties principales, notamment le canon 2 et la crosse 3 incorporant les éléments d'armement, de détente, etc...

Dans cette exécution schématique sont encore représentés: la chambre à air comprimé 4 pourvue d'un canal de sortie 5; le piston à air comprimé 6 dont la tige 7 est entourée par un ressort à boudin 8 emprisonné entre ledit piston 6 et la crosse 3; un dispositif d'accrochage 9 entre la tige 7 et une tige filetée 10 et, enfin, un écrou denté 11 engrenant avec une roue dentée 12 entraînée par un moto-réducteur électrique 13 branché sur une pile ou batterie 14.

Le dispositif 9 est schématisé par une partie pivotable 15 pouvant s'accrocher à l'extrémité en forme de crochet 16 de ladite tige filetée 10, la partie 15 étant pourvue, en vue de sa libération, d'un plan incliné 17 pouvant coopérer avec une butée 18 formant, en quelque sorte, la gâchette de l'arme reliée d'une manière adéquate à la détente 19. La butée 18 peut être commandée par la détente 19 tandis que le moto-réducteur réversible 13 peut être commandé par l'intermédiare d'un bouton d'armement 20.

Le fonctionnement de la carabine selon l'invention est comme suit.

L'actionnement du bouton-poussoir 20 réalise l'alimentation en courant dudit moto-réducteur 13 entraînant la roue dentée 12 et, ainsi, l'écrou 11. De ce fait, la tige filetée 10 est déplacée, vers la droite dans le dessin, entraînant l'accrochage de ladite partie 15 par le crochet 16, en comprimant ainsi le le ressort 8. Le déplacement dudit piston 6 est arrêté au moment où le plan incliné de ladite partie 15 se situe juste à côté de la butée 18. L'arrêt du moto-réducteur 13 peut, par exemple, être déterminé par un interrupteur de fin de course, non réprésenté dans les dessins.

Il convient, à ce moment, d'actionner la détente 19 afin de mouvoir ou de faire pivoter la butée 18 entraînant ainsi ladite partie 15, laquelle libère finalement le piston 6. Ce dernier, sous l'action du ressort 8, est propulsé vers l'avant, comprimant ainsi l'air contenu dans la chambre 4 servant à lancer le projectile placé dans le canon 2.

Pendant son mouvement vers l'avant du piston 6, la tige 7 actionne un interrupteur, non représentée dans les dessins, commandant le moto-réducteur 13 en sens inverse afin que le crochet 16 vienne de nouveau engager la partie 15 de la tige 7 en vue d'un armement suivant.

Dans les figures 3 à 6 est représentée une variante de réalisation dans laquelle on retrouve les susdits éléments 1 à 8, 10 à 13, la gâchette 18, la détente 19 et le bouton d'armement 20. Dans cette exécution le piston 6 est constitué par une partie 21 prolongée par une partie en forme de tube 22. Cette dernière est pourvue de trois lumières oblongues 23-24-25 servant, respectivement, au guidage du piston 6 dans le corps 26 au moyen d'un guide 27, évitant ainsi au piston 6 de tourner autour de son axe, à l'accrochage avec le poussoir 28 et à l'accrochage de la gâchette 18.

Le piston 6 est pourvu d'une tige de guidage 29 coulissant dans un tube 30 fixé sur le corps 26.

Ledit ressort 8 entoure la tige 29 et, respectivement, le tube 30.

La gâchette 18 est reliée de façon adéquate à la détente 19. En dessous de la chambre à air comprimé 4 est monté le moto-réducteur 13 dont l'axe de sortie 31 est relié à la tige filetée 10 sur laquelle est monté de façon non rotative, l'écrou 11 de translation. Sur ce dernier est monté, pivotable autour d'un axe 32, le poussoir 28 situé entre deux butées, respectivement 33-34, et sollicité par un ressort 35 fixé sur l'écrou lui-même.

De part et d'autre, l'écrou 11 peut actionner les deux interrupteurs de fin de course, respectivement 36-37.

Enfin, le poussoir 28 peut enfoncer une tige 38 sollicitée par un ressort 39.

Le fonctionnement de l'exécution selon les figures 3 à 6 est comme suit.

En position non armée, la carabine se trouve dans l'état tel que représenté dans la figure 3. Le piston 6 se trouve dans sa position extrême avant, le ressort 8 est détendu, le poussoir 28 se trouve dans la rainure 24 du tube 22 et est maintenu contre la butée 33 par la tige 38.

L'armement de la carabine commence par l'enfoncement du bouton 20, alimentant ainsi le moteur 13 via la batterie intégrée dans la crosse et mettant en rotation la tige filetée 10.

De par cette rotation, l'écrou 11 se déplace vers l'arrière, libérant ainsi l'interruptuer 36. La tige 38 continue de maintenir le poussoir 28 en position verticale aussi longtemps que le couple exercé par le ressort 39 sur la tige 38 est supérieur au couple exercé par le ressort de rappel 35 sur le poussoir 28.

A un moment donné, le poussoir 28 vient en contact avec le piston 6, plus spécialement avec le tube 22 de ce piston 6, annulant ainsi l'utilité de la tige 38. De cette manière, l'écrou 11, par l'intermédiaire du poussoir 28, entraîne le piston 6 vers l'arrière en comprimant à la fois le ressort d'armement 8.

Au moment où l'écrou 11 arrive dans sa position extrême arrière, le piston 6, par l'intermédiaire de l'ouverture 25, s'enclenche sur la gâchette 18, le ressort 8 étant comprimé à son maximum.

L'enfoncement de l'interrupteur 37 provoque la rotation inverse du moteur 13 et, par conséquent, la course retour de l'écrou 11. Le piston 6 reste bloqué contre la gâchette 18 tant que la détente 19 n'est pas actionnée.

Pendant la course retour, l'interrupteur 37 est relâché. Son action d'inversion du sens de la rotation du moteur 13 a été mémorisée.

Pendant sont trajet vers l'avant, le poussoir 28 s'incline sous la traction du ressort de rappel 35 contre la butée 34, permettant ainsi le retour du piston 6 lors d'un tir éventuel. A ce moment, il existe deux possibilités. La détente 19 est ou non actionnée durant la phase de retour de l'écrou 11.

Si la détente 19 n'est pas actionnée durant la phase retour de l'écrou 11, le poussoir 28 reste toujours incliné jusqu'au moment où il entre en contact avec la tige 38 qui le redresse. L'écrou 11 actionne finalement l'interrupteur 36, terminant ainsi la course retour. En actionnant la détente 19, la gâchette 18 s'abaisse et le piston 6 est propulsé vers l'avant sous l'action du ressort 8. L'air est comprimé brutalement et le coup part si la carabine est chargée et non "cassée". Sinon on a un tir à blanc.

Si, au contraire, la détente 19 est actionnée durant la phase de retour de l'écrou 11, la gâchette 18 se baisse et libère le piston 6 pendant que le poussoir 28 poursuit sa course retour en position inclinée. Le piston est propulsé vers l'avant sous l'action du ressort 8 et le coup part tandis que l'écrou 11 continue son mouvement.

Le poussoir 28 entre en contact avec le levier 38 qui tend à le redresser, ce qui n'est pas possible étant donné qu'il vient lutter contre la paroi externe du piston 6-22 ne présentant pas de lumière ou rainure à cet endroit. Le redressement du poussoir 28 s'effectue lorsqu'il rencontre la lumière 24.

L'actionnement de l'interrupteur 36 par l'écrou 11 fait que la course retour est arrêtée.

## Revendications

1. Arme à air comprimé, du type pourvu d'un piston (6) pouvant provoquer la compression de l'air contenu dans une chambre (4) et d'un ressort (8) agissant sur le piston, caractérisée en ce que l'arme comprend un mécanisme de transport pour déplacer le piston (6) dans une direction à l'encontre du ressort (8), ce mécanisme comprenant un moteur électrique (13) alimenté par batterie (14), un élément rigide mobile (10, resp. 11) linéairement déplaçable dans une direction parallèle à la direction de déplacement du piston (6) et une transmission mécanique (11, 12, resp. 10) entre cet élément mobile (10 resp. 11) et le moteur (13) transformant le mouvement rotatif de l'axe du moteur (13) en une translation linéaire de l'élément mobile, et des moyens d'accrochage (16 resp 28) montés sur l'élément mobile (10 resp. 11) pour accrocher, lors de la translation du piston (6) à l'encontre du ressort (8), une partie (7 resp. 22) se déplaçant avec ce piston, le moteur (13) la batterie, et le mécanisme de transport étant incorporés dans l'arme.

2. Arme à air selon la revendication précédente, caractérisée en ce que la transmission mécanique (11, 12 resp. 10) comprend un élément rotatif (11 resp 10) monté à rotation dans l'arme, et coopérant avec l'élément mobile (10 resp 11) de manière à ce qu'une rotation de l'élément rotatif (11 resp 10) soit transformée en une translation de l'élément mobile (10 resp 11).

3. Arme à air selon la revendication précédente, caractérisée en ce que un des éléments rotatif et mobile est une tige filetée (10) l'autre étant un écrou (11) dans lequel cette tige (10) est vissée.

4. Arme à air selon la revendication 1, caractérisée en ce que le piston (6) est constitué par un piston proprement dit (21) servant à propulser l'air contenu dans la chambre (4) et une partie en forme de tube (22) dans laquelle est logé le ressort (8).

5. Arme à air selon la revendication 4, caractérisée en ce que la partie (21) du piston (6) est pourvue d'une tige (29) traversant le ressort (8) et coopérant, de façon coulissante, avec un tube de guidage (30) fixé sur le corps de l'arme.

6. Arme à air selon la revendication 5, caractérisée en ce que des moyens de guidage longitudinal sont prévus pour le piston (6).

7. Arme à air selon la revendication 6, caractérisée en ce que lesdits moyens de guidage sont prévus entre la tige (29) et le tube (30).

8. Arme à air selon la revendication 6, caractérisée en ce que lesdits moyens de guidage sont prévus entre le piston (6) et le corps de l'arme.

9. Arme à air selon la revendication 8, caractérisée en ce que les moyens de guidage sont constituées par une rainure (23) dans la partie en forme de tube (22) du piston (6) et un guide (27) coopérant avec cette rainure.

10. Arme à air selon l'une des revendications 4 à 9, caractérisée en ce que les moyens d'accrochage (28) présentent un poussoir, la partie en forme du tube (22) du piston (6) présentant deux lumières oblongues (24 et 25) pouvant coopérer, respectivement, avec le poussoir (28) servant à entraîner la piston (6) vers la gâchette (18) et avec cette gâchette (18) pour enclencher cette dernière au moment où le piston (6) atteint la position d'armement.

11. Arme à air selon les revendications 3 et 10, caractérisée en ce que ledit poussoir (28) est monté sur ledit écrou (11) monté lui-même d'une manière non rotative mais longitudinalement déplacable par rapport au corps de l'arme sur la tige filetée (10).

12. Arme à air selon la revendication précédente, caractérisée en ce que le poussoir (28) est monté sur l'écrou (11) de manière pivotable entre deux butées (33 et 34).

13. Arme à air selon la revendication précédente, caractérisée en ce qu'entre le poussoir (28) et l'écrou (11) est prévu un ressort de rappel (35) tendant à faire basculer le poussoir contre la butée (34).

14. Arme à air selon la revendication 12 ou 13, caractérisée en ce que le poussoir (28) peut basculer entre une position verticale dans laquelle il s'engage dans la lumière (24) dans la partie en forme de tube (22) du piston (6) et une position abaissée dans laquelle le poussoir est sortie de ladite lumière (24).

15. Arme à air selon la revendication précédente, caractérisée en ce que, dans sa position avant, le poussoir (28) est sollicité par une tige (38) afin de maintenir le poussoir (28) dans sa position verticale.

16. Arme à air selon la revendication précédente, caractérisée en ce que la tige (38) est solliciteé par un ressort (39) poussant ladite tige (38) dans la direction du poussoir (28).

17. Arme à air selon l'une des revendications 11 à 16, caractérisée en ce que le piston (6) et la tige filetée (10) sont montés l'un au-dessus de l'autre.

18. Arme à air selon l'une ou l'autre des revendications 1 à 9, caractérisée en ce que les moyens d'accrochage (16, resp. 28) comprennent une partie en forme de crochet (16) montée sur l'élément mobile (10) pouvant coopérer avec une partie en forme de crochet (15) montée sur la partie (7) se déplaçant avec le piston (6).

19. Arme à air selon la revendication 3, caractérisée en ce que le piston (6) est pourvu d'une tige (7) dont l'extrémité est reliée, d'une manière relâchable à l'aide des moyens d'accrochage (16 resp 28) à une tige filetée (10) formant l'élément mobile entraînée par un écrou (11) axialement immobile et formant l'élément rotatif.

20. Arme à air selon les revendications 18 et 19, caractérisée en ce que la partie en forme de crochet (15) montée sur la partie (7) se déplaçant avec le piston (6) est formée par une extrémité pivotable de la tige (7) du piston (6), l'autre partie en forme de crochet (16) étant formée par une extrémité de la tige filetée (10).

21. Arme à air selon la revendication 19 ou 20, caractérisée en ce que, dans la position armée de l'arme, la partie pivotable (15) peut être libérée de la tige filetée (10) au moyen de la gâchette (18) reliée à la détente.

22. Arme à air selon l'une des revendications 19 à 21, caractérisée en ce que l'écrou (11) est extérieurement denté et engrène avec une roue dentée (12) montée sur l'axe du moteur électrique réversible (13).

23. Arme à air selon l'une des revendications 19 à 22, caractérisée en ce que le piston (6) et la tige filetée (10) sont montés l'un derrière l'autre.

24. Arme à air selon l'une des revendications 19 à 23, caractérisé en ce qu'à chaque extrémité de ladite tige filetée (10) est prévu un interrupteur de fin de course (36-37) déterminant le sens de rotation du moteur (13).

## Claims

1. Compressed air weapon, of the type provided with a piston (6) which can cause the compression of the air contained in a chamber (4) and a spring (8) acting on the piston, characterised in that the weapon comprises a transport mechanism for moving the piston (6) in one direction against the spring (8), this mechanism comprising an electric motor (13) driven by battery (14), a mobile rigid element (10 resp. 11) linearly movable in a direction parallel to the direction of movement of the piston (6) and a mechanical transmission (11, 12, resp. 10) between this mobile element (10 resp. 11) and the motor (13) transforming the rotary movement of the shaft of the motor (13) into linear transfer of the mobile element, and hooking means (16 resp 28) mounted on the mobile element (10 resp. 11) to hook, with the transfer of the piston (6) against the spring (8), a part (7 resp. 22) moving with this piston, the motor (13) the battery and the transport mechanism being incorporated in the weapon.

2. Compressed air weapon according to the preceding claim, characterised in that the mechanical transmission (11, 12 resp. 10) comprises a rotary element (11 resp 10) mounted revolvingly in the weapon, and works together with the mobile element (10 resp 11) in such manner that a rotation of the rotary element (11 resp 10) be transformed into a transfer of the mobile element (10 resp 11).

3. Compressed air weapon according to the preceding claim, characterised in that one of the rotary and mobile elements is a threaded rod (10) the other being a nut (11) into which this rod (10) is screwed.

4. Compressed air weapon according to claim 1, characterised in that the piston (6) consists of a piston itself (21) serving to propel the air contained in the chamber (4) and a part in the form of a tube (22) in which the spring (8) is lodged.

5. Compressed air weapon according to claim 4, characterised in that the part (21) of the piston (6) is provided with a rod (29) traversing the spring (8) and working together, in sliding manner, with a guiding tube (30) attached to the body of the weapon.

6. Compressed air weapon according to claim 5, characterised in that longitudinal guiding means are provided for the piston (6).

7. Compressed air weapon according to claim 6, characterised in that the aforementioned guiding means are provided between the rod (29) and the tube (30).

8. Compressed air weapon according to claim 6, characterised in that the aforementioned guiding means are provided between the piston (6) and the body of the weapon.

9. Compressed air weapon according to claim 8, characterised in that the guiding means consist of a groove (23) in the part in the form of a tube (22) of the piston (6) and a guide (27) which works together with this groove.

10. Compressed air weapon according to one of the claims 4 to 9, characterised in that the hooking means (28) show a pushing element, the part in the form of a tube (22) of the piston (6) showing two oblong slots (24 and 25) which can work together, respectively, with the pushing element (28) serving to drive the piston (6) toward the sear (18) and with this sear (18) to engage the latter at the moment the piston (6) reaches the cocked position.

11. Compressed air weapon according to the claims 3 and 10, characterised in that the aforementioned pushing element (28) is mounted on the aforementioned nut (11), itself mounted in a non rotary manner but longitudinally movable in relation to the body of the weapon on the threaded rod (10).

12. Compressed air weapon according to the preceding claim, characterised in that the pushing element (28) is mounted on the nut (11) in pivotable manner between two stops (33 and 34).

13. Compressed air weapon according to the preceding claim, characterised in that between the pushing element (28) and the nut (11) a drawback spring (35) is provided tending to make the pushing element swing against the stop (34).

14. Compressed air weapon according to the claim 12 or 13, characterised in that the pushing element (28) can swing between a vertical position in which it engages in the slot (24) in the part in the form of a tube (22) of the piston (6) and a lowered position in which the pushing element is out of the aforementioned slot (24).

15. Compressed air weapon according to the preceding claim, characterised in that, in its forward position, the pushing element (28) is engaged by a rod (38) in order to hold the pushing element (28) in it vertical position.

16. Compressed air weapon according to the preceding claim, characterised in that the rod (38) is engaged by a spring (39) pressing the aforementioned rod (38) in the direction of the pushing element (28).

17. Compressed air weapon according to one of the claims 11 to 16, characterised in that the piston (6) and the threaded rod (10) are mounted one above the other.

18. Compressed air weapon according to any of the claims 1 to 9, characterised in that the hooking means (16, resp. 28) comprise a part in the form of a hook (16) mounted on the mobile element (10) which can work together with a part in the form of a hook (15) mounted on the part (7) moving with the piston (6).

19. Compressed air weapon according to claim 3, characterised in that the piston (6) is provided with a rod (7) of which the extremity is connected, in releasable manner with the assistance of hooking means (16 resp 28) to a threaded rod (10) forming the mobile element driven by an axially immobile nut (11) and which forms the rotary element.

20. Compressed air weapon according to claims 18 and 19, characterised in that the part in the form of a hook (15) mounted on the part moving with the piston (6) is formed by a pivotable extremity of the rod (7) of the piston (6), the other part in the form of a hook (16) being formed by an extremity of the threaded rod (10).

21. Compressed air weapon according to claim 19 or 20, characterised in that, in the cocked position of the weapon, the pivotable part (15) can be released from the threaded rod (10) by means of the sear (18) connected to the trigger.

22. Compressed air weapon according to one of the claims 19 to 21, characterised in that the nut (11) is toothed on the exterior and meshes into a toothed wheel (12) mounted on the shaft of the reversible electric motor (13).

23. Compressed air weapon according to one of the claims 19 to 22, characterised in that the piston (6) and the threaded rod (10) are mounted one behind the other.

24. Compressed air weapon according to one of the claims 19 to 23, characterised in that at each extremity of the aforementioned threaded rod (10) an end switch (36-37) is provided which determines the direction of rotation of the motor (13).

## Patentansprüche

1. Druckluftwaffe, der Bauart die mit einem Kolben (6) versehen ist, der das Zusammendrucken der sich in einer Kammer (4) befindenden Luft hervorrufen kann und mit einer Feder (8) die auf den Kolben wirkt, dadurch gekennzeichnet, dass die Waffe eine Transportvorrichtung enthält um den Kolben (6) in eine der Wirkung der Feder (8) entgegengesetzte Richtung zu verstellen, wobei diese Vorrichtung einen von einer Batterie (14) mit Strom versorgten Elektromotor (13) enthält, und ein steifes, bewegliches und linear in eine Richtung parallel zur Verstellrichtung des Kolben (6) verstellbares Element (10 beziehungsweise 11) und einen mechanischen Antrieb (11, 12 beziehungsweise 10) zwischen dem beweglichen Element (10 beziehungsweise 11) und dem Motor (13), der die Drehbewegung der Welle des Motors (13) in eine lineare Längsbewegung des beweglichen Elements umsetzt und auf dem beweglichen Element (10, beziehungsweise 11) montierte Einhakungsmittel (16 beziehungsweise 28) um während der Längsbewegung des Kolbens (6) gegen die Wirkung der Feder (8) einen Teil (7 beziehungsweise 22), der sich mit dem Kolben bewegt, anzuhaken, wobei der Motor (13), die Batterie (14) und die Transportvorrichtung in der Waffe eingebaut sind.

2. Druckluftwaffe nach dem vorhergehenden Anspruch, dadurch gekennzeichnet, dass der mechanische Antrieb (11, 12 beziehungsweise 10) ein drehbares Element (11 beziehungsweise 10) enthält, das drehbar in der Waffe montiert ist und derart mit dem beweglichen Element (10 beziehungsweise 11)zusammenarbeitet, dass eine Drehbewegung des drehbaren Elements (11 beziehungsweise 10) in eine Längsbewegung des beweglichen Elements (10 beziehungsweise 11) umgesetzt wird.

3. Druckluftwaffe nach dem vorhergehenden Anspruch, dadurch gekennzeichnet, dass eines der drehbaren und beweglichen Elemente eine Gewindestange (10) ist und das andere eine Mutter 11 in die die Stange (10) eingeschraubt ist.

4. Druckluftwaffe nach Anspruch 1, dadurch gekennzeichnet, dass der Kolben (6) aus dem eigentlichen Kolben (21) besteht, der dazu dient um die sich in der Kammer (4) befindenden Luft vorzutreiben und aus einem röhrenförmigen Teil (22) in dem die Feder (8) angeordnet ist.

5. Druckluftwaffe nach Anspruch 4, dadurch gekennzeichnet, dass der Teil (21) des Kolbens (6) mit einer Stange (29) versehen ist, die durch die Feder (8) hindurchreicht und gleitend zusammenarbeitet mit einem auf dem Waffenkörper befestigten Führungsrohr (30).

6. Druckluftwaffe nach Anspruch 5, dadurch gekennzeichnet, dass für den Kolben (6) Längsführungsmittel vorgesehen sind.

7. Druckluftwaffe nach Anspruch 6, dadurch gekennzeichnet, dass besagte Führungsmittel zwischen der Stange (29) und dem Rohr (30) vorgesehen sind.

8. Druckluftwaffe nach Anspruch 6, dadurch gekennzeichnet, dass besagte Führungsmittel zwischen dem Kolben (6) und der Waffenkörper vorgesehen sind.

9. Druckluftwaffe nach Anspruch 8, dadurch gekennzeichnet, dass die Führungsmittel aus einer Nut (23) im röhrenförmigen Teil (22) des Kolben (6) und einer mit dieser Nut zusammenarbeitenden Führung (27) bestehen.

10. Druckluftwaffe nach einem der Ansprüche 4 bis 9, dadurch gekennzeichnet, dass die Einhakungsmittel (28) einen Stössel aufweisen und den röhrenförmigen Teil (22) des Kolbens (6), der zwei längliche Offnungen (24 und 25) besitzt, die mit dem Stössel (28) zusammenarbeiten Können beziehungsweise dienen zum Mitnehmen des Kolbens (6) zum Verschlussauslösehebel (18) und mit diesem Verschlussauslösehebel (18) um Leztgenannten, im Moment wo der Kolben (6) die Aufspannungsstellung erreicht hat, einzurasten.

11. Druckluftwaffe nach den Ansprüchen 3 bis 10, dadurch gekennzeichnet, dass besagter Stössel (28) in nicht drehbarer Weise, aber längsverschiebbar auf der Gewindestange (10) in bezug auf den Waffenkörper, auf besagter Mutter (11) selbst montiert ist.

12. Druckluftwaffe nach dem vorhergehenden Anspruch, dadurch gekennzeichnet, dass der Stössel (28) schwenkbar zwischen zwei Anschlägen (33 und 34) auf der Mutter (11) montiert ist.

13. Druckluftwaffe nach dem vorhergehenden Anspruch, dadurch gekennzeichnet, dass zwischen dem Stössel (28) und der Mutter (11) eine Rückholfeder (35) vorgesehen ist, die versucht den Stössel gegen den Anschlag (34) zu kippen.

14. Druckluftwaffe nach Anspruch 12 oder 13, dadurch gekennzeichnet, dass der Stössel (28) zwischen einer senkrechten Stellung, in der er in die Offnung des röhrenförmigen Teils (22) des Kolbens (6) einrastet und einer abgesenkten Stellung, in der der Stössel aus der besagten Offnung (24) ausgerastet ist, kippen kann.

15. Druckluftwaffe nach dem vorhergehenden Anspruch, dadurch gekennzeichnet, dass der Stössel (28) in seiner vorderen Stellung von der Stange (38) belastet wird, damit der Stössel (28) in seiner senkrechten Stellung bleibt.

16. Druckluftwaffe nach dem vorhergehenden Anspruch, dadurch gekennzeichnet, dass die Stange (38) von einer Feder (39) belastet wird, wobei besagte Stange (38) in die Richtung des Stössels (23) gedrückt wird.

17. Druckluftwaffe nach einem der Ansprüche 11 bis 16, dadurch gekennzeichnet, dass der Kolben (6) und die Gewindestange (10) übereinander angeordnet sind.

18. Druckluftwaffe nach einem der Ansprüche 11 bis 16, dadurch gekennzeichnet, dass die Einhakungsmittel (16 beziehungsweise 28) einen auf dem beweglichen Element (10) montierten hakenförmigen Teil (16) umfassen, der mit einem hakenförmigen Teil (15) zusammenarbeiten kann, der auf dem sich mit dem Kolben (6) verschiebenden Teil (7) montiert ist.

19. Druckluftwaffe nach Anspruch 3, dadurch gekennzeichnet, dass der Kolben (6) mit einer Stange (7) versehen ist, deren Ende mittels Einhakungsmittel (16 beziehunhsweise 28) loslösbar mit einer Gewindestange (10) verbunden ist, die das bewegliche Element bildet, das von der axial unbeweglichen und das drehbare Element bildenden Mutter (11) mitgenomme,nen wird.

20. Druckluftwaffe nach den Ansprüchen 18 und 19, dadurch gekennzeichnet, dass der, auf dem sich met dem Kolben (6) bewegenden Teil (7) montierte, hakenförmige Teil (15), von einem schwenkbaren Ende der Stange (7) des Kolbens (6) gebildet wird, wobei der andere hakenförmige Teil (16) von einem Ende der Gewindestange (10) gebildet wird.

21. Druckluftwaffe nach Anspruch 19 oder 20, dadurch gekennzeichnet, dass der schwenkbare Teil (15), in seiner vorderen Stellung, mit Hilfe des mit dem Abzug verbundenen Verschlussauslösehebels (18) von der Gewindestange freigesetzt werden kann.

22. Druckluftwaffe nach einem der Ansprüche 19 bis 21, dadurch gekennzeichnet, dass die Mutter (11) auswendig verzahnt ist und mit einem auf der Welle des umsteuerbaren Motors (13) montierten Zahnrad (12) im Eingriff steht.

23. Druckluftwaffe nach einem der Ansprüche 19 bis 22, dadurch gekennzeichnet, dass der Kolben (6) und die Gewindestange (10) hintereinandr montiert sind.

24. Druckluftwaffe nach einem der Ansprüche 19 bis 23, dadurch gekennzeichnet, dass an beiden Enden der besagten Gewindestange (10) einen Endschalter (36-37) vorgesehen ist, der die Drehrichtung des Motors (13) umsteuert.
